# EUROPÄISCHE PATENTSCHRIFT

(11) **EP 1 214 155 B1**
(45) Veröffentlichungstag und Bekanntmachung des Hinweises auf die Patenterteilung: **28.05.2003**
(21) Anmeldenummer: 00958521.7
(22) Anmeldetag: 04.09.2000
(51) Int. Cl.: B07B 7/083, B07B 11/04

(54) **VERFAHREN UND WINDSICHTER ZUM KLASSIEREN VON ZERKLEINERTEM AUFGABEGUT**
METHOD AND AIR SEPARATOR FOR CLASSIFYING CHARGING MATERIAL REDUCED IN SIZE
PROCEDE ET SEPARATEUR A AIR SERVANT A SEPARER DE LA MATIERE DE CHARGEMENT FRACTIONNEE

(30) Priorität: 23.09.1999 DE 19945646
(43) Veröffentlichungstag der Anmeldung: 19.06.2002
(73) Patentinhaber: POLYSIUS Aktiengesellschaft, 59269 Beckum (DE)
(72) Erfinder: KIMMEYER, Ludger, 59269 Beckum (DE); SCHNATZ, Robert, 59071 Hamm (DE)
(74) Vertreter: Tetzner, Michael, Dipl.-Ing.
(86) Internationale Anmeldenummer: EP0008629
(87) Internationale Veröffentlichungsnummer: WO01021328

(56) Entgegenhaltungen:
- EP-A- 0 171 987
- WO-A-94/25185
- DE-A- 19 505 466
- US-A- 4 071 441

## Beschreibung

Die Erfindung betrifft ein Verfahren (gemäß dem Oberbegriff des Anspruches 1) sowie einen Windsichter (entsprechend dem Oberbegriff des Anspruches 4) zum Klassieren von zerkleinertem Aufgabegut (Sichtgut).

Verfahren und Windsichter der vorausgesetzten Art sind aus der Praxis in verschiedenen Ausführungsformen bekannt. Bei diesen Windsichtern handelt es sich um sogenannte dynamische Windsichter, in denen im allgemeinen ein an seinem Außenumfang mit Sichtleisten oder dergleichen ausgestatteter, etwa korbförmiger Sichtrotor innerhalb eines Sichtergehäuses drehbar gelagert ist und angetrieben wird. Vor allem im Außenumfangsbereich, d.h. um den Sichtrotor herum, ist ein im wesentlichen ringförmiger Sichtraum ausgebildet, der radial nach außen hin meist noch von einem Leitschaufelkranz umgeben ist. An den allgemein um eine horizontale oder vertikale Achse rotierenden Sichtrotor schließt sich an wenigstens einer Rotorstirnseite ein rohrförmiger Abzugskanal für mit Feingut beladene Sichtluft an. Sichtluft und Aufgabegut werden in geeigneter Weise in den Sichtraum eingeführt. Während das schwerere Grobgut im wesentlichen nach unten ausfällt und über einen entsprechenden Grobgutsammelraum abgezogen wird, wird das Feingut zusammen mit der Sichtluft zunächst durch den Rotorumfang in das Innere des Sichtrotors und dann von dort durch wenigstens eine Stirnseite unter Anwendung eines entsprechenden Unterdruckes in den Abzugskanal und von dort in eine entsprechende Abscheide- bzw. Filtereinrichtung abgeführt. Die Feinheit des mit dem Sichtluftstrom ausgetragenen Feingutes, das als Feingut abgezogen werden kann, läßt sich durch die Drehzahl des Sichtrotors und/oder durch eine Regelung der Sichtluftmenge in einem entsprechend großen Bereich einstellen.

Bei Sichtverfahren und Windsichtern der zuvor genannten Art sind ferner im Übergangsbereich von der entsprechenden Stirnseite des Sichtrotors zum feststehenden Abzugskanal ringförmige Sperrluft-Dichtungszonen vorgesehen, in die Sperrluft in einer solchen Menge und mit einem solchen Druck eingeführt wird, daß eine Bypass-Strömung vom Sichtraum in den Abzugskanal möglichst weitgehend und vorzugsweise ganz unterdrückt werden kann. Auf diese Weise soll ganz bewußt verhindert werden, daß Großkorn- bzw. Grießanteile mit diesem Bypass-Strom in den Abzugskanal für Sichtluft und Feingut gelangen können, um dadurch eine relativ hohe Feingutfeinheit zu erzielen.

Bei der Herstellung von Zement aus Zementklinker, Hüttensand u.dgl. ist man bei der Zerkleinerung dieser Ausgangsmaterialien zunehmend dazu übergegangen, energiesparende Mahlverfahren bzw. Mahlanlagen einzusetzen, in denen die Zerkleinerungsarbeit vor allem in Gutbettwalzenmühlen und Rollenmühlen bzw. Walzenschüsselmühlen durchgeführt wird, denen dynamische Hochleistungssichter nachgeordnet sind. Bei diesem Ermahlen von Zement werden u.a. zwar relativ hohe Produktfeinheiten angestrebt; bei diesen Produktfeinheiten sollen jedoch bestimmte Qualitätseigenschaften des Zements eingehalten werden. Hierzu gehört auch der Wasseranspruch zum Erreichen der Normkonsistenz, d.h. ein erhöhter Wasserzusatz zur sogenannten Normsteife entspricht in der Regel einem erhöhten Wasserbedarf des Betons. In diesem Zusammenhang ist es nun bereits bekannt, daß Zemente, die mit eine Gutbettwalzenmühle oder eine Rollenmühle enthaltenden Mahlanlagen bzw. Mahlverfahren ermahlen werden, einen höheren Wasseranspruch haben als Zemente, die beispielsweise in Mahlanlagen mit Kugelmühlen erzeugt werden. Die Folge dieses höheren Wasseranspruchs (höheres Wasser-Zement-Verhältnis) ist ein höheres Porenvolumen des Zementmörtels, das zu einer geringeren Normfestigkeit der Zementmörtelprismen führt. Dieser unerwünscht hohe Wasserbedarf für Zemente, die in Mahlanlagen mit Gutbettwalzenmühlen oder Rollenmühlen ermahlen sind, wird im wesentlichen auf eine relativ enge Korngrößenverteilung zurückgeführt. Die Korngrößenverteilung im Zement und in zementähnlichen Produkten wird üblicherweise als Massensummenverteilung in dem sogenannten "RRSB-Diagramm" (nach Rosin, Rammler u.a.) dargestellt, in dem die Achsenmaßstäbe so gewählt sind, daß die Massensummenverteilungen normaler mineralischer Zerkleinerungsprodukte als gerade Linien erscheinen, wobei diese Summenverteilungen durch zwei Parameter beschrieben werden, nämlich durch das Steigungsmaß n und den Lageparameter d', wobei das Steigungsmaß n angibt, unter welchem Winkel eine Ausgleichsgerade verläuft (z.B. n = tan α = 1,0 = 45°), d.h. je größer das Steigungsmaß n ist, desto steiler ist der Kurvenverlauf im RRSB-Diagramm, während der Lageparameter d' die Korngröße in µm auf der Ausgleichsgeraden bei einem spezifischen Siebrückstand (Rückstandswert) von 36,8 % festlegt. Üblicherweise wird die Feinheit von Zement, Hochofenmehl oder dergleichen als massenbezogene Oberfläche in Blaine (cm²/g) angegeben. Je höher diese Feinheit ist, um so größer sind auch die Festigkeiten von daraus hergestellten Betonen und Mörteln. Je nach der beabsichtigten Verwendung eines Zementes müssen Kornfeinheit und Wasseraufnahmefähigkeit des Zements und somit Festigkeit und Verarbeitbarkeit aufeinander abgestimmt werden.

Um bei Mahlverfahren und Mahlanlagen, in denen Gutbettwalzenmühlen bzw. Rollenmühlen für die Zerkleinerung und dynamische Hochleistungssichter für die Klassierung eingesetzt werden, auch bei relativ hohen Feinheiten des Fertigproduktes (Feingutes) eine ausreichend breite Korngrößenverteilung bzw. eine ausreichend große Kornbandbreite (durch ein entsprechendes Steigungsmaß n im RSSB-Diagramm) erzielen zu können, ist auch bereits vorgeschlagen worden, das zu klassierende zerkleinerte Aufgabegut (Sichtgut) einer Klassierstufe zuzuführen, die aus wenigstens zwei auf unterschiedliche Feinheit eingestellten Klassieraggregaten besteht, denen jeweils wählbare Teilströme des Aufgabegutes zugeführt und deren Feingutanteile miteinander vermischt werden. Damit soll das Fertigprodukt (Feingut insgesamt) auch bezüglich seines Verarbeitungsverhaltens und seiner Festigkeitsentwicklung an den Qualitätsstandard angepaßt werden, der in Mahlanlagen mit Kugelmühlen erzeugt wird (vgl. EP-A-0 406 591). Hierbei muß jedoch in Kauf genommen werden, daß zumindest ein Teil der bei der Zerkleinerung der Ausgangsprodukte gewonnenen Energieeinsparung durch den anlagentechnischen Aufwand bei der Klassierung des zerkleinerten Aufgabegutes (z.B. Klassierstufe mit wenigstens zwei Klassieraggregaten) wieder verloren geht.

Der Erfindung liegt daher die Aufgabe zugrunde, ein Verfahren entsprechend dem Oberbegriff des Anspruches 1 sowie einen Windsichter gemäß dem Oberbegriff des Anspruches 4 derart weiterzuverbessern, daß die Korngrößenverteilung und damit die Kornbandbreite im Feingut bzw. Fertigprodukt auf zuverlässige Weise und mit relativ geringem konstruktiven Aufwand innerhalb eines ausreichend großen Spielraumes eingestellt werden kann.

Diese Aufgabe wird erfindungsgemäß zum einen (verfahrenstechnisch) durch das Kennzeichen des Anspruches 1 und zum anderen (vorrichtungsmäßig) durch die kennzeichnenden Merkmale des Anspruches 4 gelöst.

Vorteilhafte Ausgestaltungen und Weiterbildungen der Erfindung sind Gegenstand der Unteransprüche.

Ein wesentlicher Gedanke der vorliegenden Erfindung wird darin gesehen, daß die Korngrößenverteilung im ausgetragenen Feingut, das als Fertigprodukt abgezogen werden kann, mit Hilfe eines in veränderbarer Größe vom Sichtraum in den Abzugskanal (für das Sichtluft-Feingut-Gemisch) strömenden und mit Sichteraufgabegut oder Sichtergrießen (Bypass-Material) beladenen Bypass-Stromes dadurch eingestellt wird, daß die Größe dieses Bypass-Stromes durch eine ganz gezielte Einstellung der Sperrluftzufuhr in ihrer Menge gesteuert wird.

Während also bei der eingangs geschilderten bekannten Ausführung (DE-A-195 05 466) die Sperrluft in die Ringdichtungszone zwischen Sichterrotor und feststehendem Abzugskanal ganz bewußt einzig und allein dazu eingeblasen wird, daß vorzugsweise kein Bypass-Strom und damit kein Spritzkorn (d.h. Sichteraufgabegut oder Sichtergrieße) in den Abzugskanal für das Sichtluft-Feingut-Gemisch gelangen kann, wird gemäß der vorliegenden Erfindung mit Hilfe der Sperrluftzufuhr dafür gesorgt, daß ganz gezielt ein einstellbarer Anteil des mit dem sogennanten Bypass-Material beladenen Bypass-Stromes in einer solchen Menge in das Sichtluft-Feingut-Gemisch im Abzugskanal eingeleitet wird, daß dadurch die Korngrößen-Verteilungsbreite des Feingutes bzw. Fertigproduktes in der jeweils erforderlichen Weise gesteuert werden kann. Diese Steuerung der Korngrößen-Verteilungsbreite (Kornbandbreite) im Feingut kann äußerstzuverlässig und reproduzierbar durchgeführt werden. Da für diese Steuerung lediglich die Sperrluftzufuhr in ihrer Luftmenge und/oder in ihrem Luftdruck eingestellt werden muß, kann diese Klassierung in einem einzigen Windsichter vorgenommen werden, d.h. es kann im Hinblick auf die bekannte Ausführung gemäß EP-A-0 406 591 auf die Anordnung von wenigstens zwei parallel geschalteten Klassieraggregaten bzw. Windsichtern verzichtet werden, was eine erhebliche Reduzierung des anlagentechnischen Aufwandes bedeutet.

Dieses erfindungsgemäße Verfahren läßt sich ganz besonders vorteilhaft und sehr gezielt bei hohen Produktfeinheiten einsetzen, wobei trotzdem eine für den jeweiligen Verwendungszweck des Feingutes bzw. Fertigproduktes optimale Korngrößenverteilung bzw. -Verteilungsbreite eingestellt werden kann, d.h. es läßt sich auch ein optimaler Kompromiß hinsichtlich der Qualitätseigenschaften des Produktes, also zwischen Normdruckfestigkeit und Verarbeitbarkeit des Fertigproduktes, beispielsweise Zement erreichen.

Bei den der Erfindung zugrundeliegenden Versuchen hat es sich als sehr vorteilhaft erwiesen, wenn die Menge der zugeführten Sperrluft in einem Bereich zwischen etwa 5 und 25 %, vorzugsweise zwischen etwa 10 und 20 % der dem Sichtraum zugeführten Sichtluftmenge einstellbar ist. Hierbei wird zweckmäßig bei relativ niedriger Feinheit des Feingutes eine kleinere Sperrluftmenge und bei höherer Feinheit des Feingutes (Fertigproduktes) eine größere Sperrluftmenge eingestellt. Bei diesen Versuchen wurde beispielsweise mit einem Sperrluftanteil von etwa 10 % eine - relativ niedrige - Produktfeinheit bei Zement oder Hüttensand von ca. 3.000 Blaine (cm²/g) bei einem Lageparameter d' (im RRSB-Diagramm) von etwa 16 bis 20 µm erzielt, während mit einem Sperrluftanteil von etwa 20 % eine relativ höhere Produktfeinheit etwa für. Zement oder Hüttensand erzielt wurde mit etwa 5.000 Blaine (cm²/g) bei einem Lageparameter d' von ca. 8 bis 12 µm, wobei die größere Sperrluftmenge (höhere Produktfeinheit) zu einem höheren Steigungsmaß n führt als bei dem niedrigeren Sperrluftanteil (für niedrigere Produktfeinheit).

Gemäß einer weiteren Ausgestaltung der Erfindung wird es als vorteilhaft angesehen, wenn die Druckhöhe der zugeführten Sperrluft in Anpassung an die Sichterbelastung und den statischen Druck im Abzugskanal (hinter dem Sichtrotor) für das Sichtluft-Feingut-Gemisch gesteuert wird. Auf diese Weise kann in geeigneter und ausreichender Weise dafür gesorgt werden, daß der Druckverlust im Abzugskanal von der zugeführten Sperrluft bzw. Sperrluftmenge überwunden wird. Es sei in diesem Zusammenhang erwähnt, daß der Druckverlust im Abzugskanal vor allem von der Feingutbeladung der Sichtluft, der Sichtluftmenge, der Rotordrehzahl u.dgl. abhängig ist, wobei eine hohe Beladung, eine große Sichtluftmenge und eine hohe Rotordrehzahl zu einem hohen Druckverlust führen und umgekehrt.

Ein erfindungsgemäß ausgeführter Windsichter zeichnet sich dadurch aus, daß eine mit der Sperrluftzuführung zusammenwirkende Steuereinrichtung zur Einstellung der Korngrößenverteilung im ausgetragenen Feingut vorgesehen ist, wobei eine Bypassführung den Sichtraum mit dem Abzugskanal über die Ringdichtung verbindet und die an die Ringdichtung angeschlossene Sperrluftzuführung hinsichtlich Sperrluft-Druck und/oder -Menge derart regelbar ist, daß durch die Bypassführung ein vom Sichtraum ausgehender und mit Spritzkorn beladener Bypass-Strom in steuerbarer Größe in den Abzugskanal für das Sichtluft-Feingut-Gemisch einführbar ist.

Die Erfindung sei nachfolgend anhand der Zeichnung noch näher erläutert. In dieser Zeichnung zeigen
- Fig.1: eine stark schematisierte Vertikalschnittansicht eines erfindungsgemäß ausgeführten Windsichters;
- Fig.2 bis 4b: stark vereinfachte Detailansichten im Vertikalschnitt (ähnliche Schnittführung wie Fig.1) für verschiedene Ausführungsvarianten im Übergangsbereich des Sichtrotors zum Abzugskanal bzw. im Bereich einer Ringdichtung;
- Fig.5: ein RRSB-Diagramm.

Bei dem in Fig.1 vereinfacht und ganz schematisch veranschaulichten Windsichter 1 handelt es sich um einen dynamischen Hochleistungssichter, von dem jedoch im wesentlichen nur die zur Erläuterung der vorliegenden Erfindung notwendigen Sichterteile veranschaulicht sind. Dieser Windsichter 1 wird zum Klassieren von zuvor zerkleinertem Gut, d.h. Aufgabegut bzw. Sichtgut, in wenigstens zwei Kornfraktionen (Grobgut und Feingut) verwendet.

Bei diesem Windsichter ist in einem äußeren Sichtergehäuse 2 ein Sichtrotor 3 angeordnet, der über eine Antriebswelle 4 von einem geeigneten Antrieb 5 mit vorzugsweise verstellbarer Drehzahl angetrieben werden kann. Bei diesem Ausführungsbeispiel gemäß Fig.1 handelt es sich um einen Windsichter 1 mit vertikaler Achse 1a, die mit der vertikalen Drehachse des Rotors 3 zusammenfällt. Der Rotor 3 ist im wesentlichen zentral im oberen Ende des Sichtergehäuses 2 drehbar gelagert.

Den Sichtrotor 3 umgibt ein mit Sichtluft (durchgehende Pfeile 6) und Aufgabegut bzw. Sichtgut (dünn gestrichelte Pfeile 7) beaufschlagbarer Sichtraum 8, der vorzugsweise - wie an sich bekannt - von einem äußeren Leitschaufelkranz 9 radial nach außen begrenzt ist.

Wenigstens teilweise unterhalb des Sichtraumes 8 ist ein Grobgut-Sammelraum 10 zum Auffangen und Abführen des im Sichtraum nach unten ausfallenden Grobgutes (dick gestrichelte Pfeile 11) angeordnet.

In diesem Ausführungsbeispiel gemäß Fig.1 schließt sich an die obere Stirnseite (Stirnende) 3a des Sichtrotors 3 ein feststehender Abzugskanal 12 an, der - wie später noch näher erläutert wird - zum Abziehen bzw. Absaugen des mit Feingut (gestrichelte Pfeile 13) beladenen Sichtluftstromes (durchgehende Pfeile 6a) bestimmt ist und mit einer nicht näher veranschaulichten (da allgemeiner Stand der Technik) Abscheide- bzw. Filtereinrichtung in Verbindung steht.

Im Übergangsbereich zwischen dem rotierend antreibbaren Sichtrotor 3 bzw. dessen oberer Stirnseite 3a und dem feststehenden Abzugskanal 12 ist eine umlaufende Ringdichtung 14 ausgebildet, die an eine Sperrluftzuführung bzw. Sperrluftzuführeinrichtung 15 angeschlossen ist.

Bei diesem Windsichter 1 kann die Feinheit des Fertiggutes 13 in an sich bekannter Weise grundsätzlich durch die Drehzahl des Sichtrotors 3 und/oder durch eine Regelung der Sichtluftmenge eingestellt werden. Darüber hinaus sind jedoch wie weiter oben bereits verfahrenstechnisch erläutert - Maßnahmen vorgesehen, um die Korngrößenverteilung im ausgetragenen Feingut (gestrichelte Pfeil 13) in gezielter Weise einzustellen bzw. zu steuern.

Dementsprechend ist bei diesem erfindungsgemäßen Windsichter 1 - wie in Fig.1 nur schematisch angedeutet eine Steuereinrichtung 16 vorgesehen, die im Sinne einer Einstellung der Korngrößenverteilung im ausgetragenen Feingut 13 mit der Sperrluftzuführung 15 in geeigneter Weise zusammenwirkt. Hierbei ist der Sichtraum 8 mit dem Abzugskanal 12 über die Ringdichtung 14 durch eine Bypassführung verbunden, durch die ein vom Sichtraum 8 ausgehender und mit Spritzkorn (Grobgut- bzw. Grießanteil) beladener Bypass-Strom entsprechend den Strich-Punkt-Punkt-Pfeilen 17 (Fig.1) in den Abzugskanal 12 überströmen kann. Diese Ringdichtung 14 kann dazu relativ einfach so ausgebildet sein, daß in jedem Falle ein maximal zulässig großer Bypass-Strom 17 und damit eine ausreichend große Menge an Spritzkorn vom Sichtraum 8 in den Abzugskanal 12 gelangen kann.

Die Sperrluftzuführung 15 enthält ein Sperrluftgebläse 18, das zweckmäßig in seiner Zuführmenge (Sperrluftmenge) und/oder in der Druckhöhe (Druck der Sperrluft) von der Steuereinrichtung 16 her geregelt werden kann. Auf diese Weise kann die an die Ringdichtung 14 angeschlossene Sperrluftzuführung 15 hinsichtlich Sperrluftdruck und/oder Sperrluftmenge so geregelt werden, daß durch die Bypassführung der vom Sichtraum 8 ausgehende und mit Spritzkorn beladene Bypass-Strom 17 mit steuerbarer Größe in den Abzugskanal 12 für das Sichtluft-Feingut-Gemisch eingeführt und damit auch in dieses Gemisch eingemischt werden kann. Hiermit kann zugleich der Anteil des im Feingut 13 gewünschten bzw. erforderlichen Spritzkornes und somit wiederum - wie weiter oben erläutert - die Kornbandbreite des Feingutes bzw. Fertigproduktes ganz gezielt gesteuert werden. Da der Bypass-Strom 17 im Sichterquerschnitt ringförmig aus dem Sichtraum 8 über die Ringdichtung 14 in den Abzugskanal 12 einströmt, erfolgt die Einmischung dieses Spritzkornanteiles in das Feingut 13 auch besonders gleichmäßig.

Die Darstellung in Fig.1 läßt ferner erkennen, daß die Sperrluftzuführung 15 eine das untere Ende des Abzugskanales 12 ringförmig umgebende Hauptzuführleitung 19 sowie mehrere davon abgezweigte Sperrluft-Teilleitungen 19a aufweist, die über den Umfang der Hauptzuführleitung 19 und gleichzeitig auch der Ringdichtung 14 gleichförmig verteilt und an diese Ringdichtung 14 angeschlossen sind, so daß sie in geeigneter Weise in diese Ringdichtung 14 ausmünden. Durch strichpunktierte Pfeile 20 ist die Sperrluft symbolisiert.

Wie weiter oben angedeutet worden ist, kann die Ringdichtung 14 relativ einfach gestaltet sein, wie es auch in Fig.1 zu erkennen ist. Hiernach kann die Ringdichtung 14 lediglich ein an der Innenwandung des feststehenden Abzugskanales 12 befestigtes, ringförmiges, feststehendes Dichtungselement 14a und ein auf der oberen Stirnseite 3a des Sichtrotors 3 befestigtes, ringförmiges rotierendes Dichtungselement 14b aufweisen, wobei das feststehende Dichtungselement 14a etwa horizontal und radial in das Innere des Abzugskanals 12 weist, während das rotierende Dichtungselement 14b im wesentlichen etwa zylindrisch ausgebildet ist und axial in Richtung auf das feststehende Dichtungselement 14a weist und mit entsprechendem Abstand davor endet. Auf diese Weise ist ein Ringraum 14c begrenzt, der einerseits von dem Bypass-Strom 17 durchsetzt wird und in den andererseits die Sperrluft (Pfeile 20) eingeführt wird. Diese beiden Dichtungselemente 14a und 14b sind somit auch im Sinne einer Umlenkung der zugeführten Luftströme (Sperrluft 20 und Bypass-Strom 17) zusammengeordnet.

Daß die Ringdichtung 14 bei zuvor im wesentlichen gleichartigem Grundaufbau auch entsprechend den jeweiligen Anforderungen des Windsichters 1 variiert werden kann, indem mit Hilfe von feststehenden und/oder rotierenden Dichtungselementen eine mehr oder weniger starke Luftumlenkung bzw. Einfach- oder Mehrfach-Luftumlenkung und dabei ggf. auch eine Ausbildung nach Art einer Labyrinthdichtung aufgebaut sein kann, in der die verschiedenen Dichtungselemente ineinandergreifend zusammengeordnet sind, zeigen die Detaildarstellungen in den Fig.2, 3, 4a und 4b. Da die Darstellungen in diesen Figuren für sich sprechen, bedürfen sie keiner weiteren Erläuterung.

Egal in welcher Ausführung die Ringdichtung 14 für diesen erfindungsgemäßen Windsichter 1 gewählt wird, ist es stets wesentlich, daß - wie bereits mehrfach geschildert - ein ausreichend großer Bypass-Strom 17 und damit eine ausreichende Menge Spritzkorn aus dem Sichtraum 8 durch diese Ringdichtung 14 in den Abzugskanal 12 bzw. in das Feingut/Fertigprodukt 13 gelangen kann und daß dabei die Größe dieses Bypass-Stromes 17 mit Hilfe der Sperrluftzurührung 15, d.h. durch Regelung der Luftmenge und/oder des Luftdruckes der Sperrluft 20 in ganz gezielter Weise gesteuert werden kann. Dadurch ist dieser Windsichter 1 optimal zur Durchführung des weiter oben geschilderten erfindungsgemäßen Verfahrens geeignet.

Was den Aufbau des erfindungsgemäßen Windsichters anbelangt, so sei noch ergänzt, daß das in Fig.1 veranschaulichte Ausführungsbeispiel grundsätzlich noch verschiedenartig abgewandelt werden kann, wie es bei derartigen dynamischen Sichtern mit korbförmigen Sichtrotor an sich bekannt ist, ohne daß dadurch das Erfindungsprinzip verlassen wird. So ist es beispielsweise auch denkbar, daß der Abzugskanal für das Sichtluft-Feingut-Gemisch nicht an der oberen Stirnseite bzw. am oberen Stirnende des Sichtrotors 3 anschließt, sondern an der unteren Stirnseite. Außerdem ist es auch möglich, sowohl der oberen Stirnseite als auch der unteren Stirnseite des Sichtrotors je einen Abzugskanal für einen Teil des Sichtluft-Feingut-Gemisches zuzuordnen, wobei dann jedoch in jedem Übergangsbereich eine entsprechende Sperrluftzuführung anzuordnen ist, und dabei könnte der Sichtrotor ferner in einen oberen Rotorteil und einen unteren Rotorteil unterteilt oder auch durch zwei gesonderte Rotorteile, die koaxial unmittelbar aneinander anschließen, gebildet werden. Die zuletzt genannte Ausführungsvariante ist für besonders hohe Durchsatzleistungen geeignet. Während in Fig.1 ein Beispiel veranschaulicht ist, bei dem der Windsichter 1 unmittelbar über eine Rollenmühle bzw. Walzenschüsselmühle oder am oberen Ende eines gemeinsamen Zuführkanals für Sichtluft und Aufgabegut angeordnet sein kann, kann der erfindungsgemäße Windsichter grundsätzlich als gesonderte Baueinheit ausgeführt sein und dabei auch gesonderte Zuführungen für Sichtluft und Aufgabegut in den Sichtraum aufweisen.

In Fig.5 ist schließlich noch ein RRSB-Diagramm veranschaulicht, das die Korngrößenverteilungen zeigt, die sich bei drei typischen Klassierversuchen ergeben haben, die sich u.a. bei den der Erfindung zugrundeliegenden Versuchen ergeben haben. Die Korngrößenverteilungen dieser drei Versuche sind in dem RRSB-Diagramm gemäß Fig.5 durch die Kurven I, II und III veranschaulicht, wobei an der Abszisse die Korngröße x in µm, und an der Ordinate der Rückstand (Siebrückstand) in Masse-% abgetragen sind und wobei eine (horizontale) Ausgleichsgerade beim Rückstandswert 36,8 M.-% (entspricht R (x = d') = 36,8 M.-%) strichpunktiert eingetragen ist.

In der nachfolgenden Tabelle sind die wesentlichen Daten für die drei Klassierversuche I, II und III angegeben, die beim Klassieren von in einer Rollenmühle bzw. Walzenschüsselmühle zerkleinerter Hochofenschlacke (beispielsweise zur Verwendung für Hochofenzement) eingestellt bzw. erfaßt worden sind.

| | | | |
|---|---|---|---|
| Sichtluftmenge [m³/h] | 3000 | 3000 | 4000 |
| Sperrluftmenge [m³/h] | ohne | 300 | 600 |
| Rotor-Umfangsgeschwindigkeit [m/s] | 31,5 | 12,7 | 25,4 |
| Produktfeinheit n. Blaine [cm²/g] | 5120 | 5125 | 5141 |
| Steigungsmaß n | 0,74 | 0,96 | 1,23 |
| Korngröße d' [µm] | 15,2 | 12,5 | 10,7 |

Bei dem Versuch I wurde ohne Sperrluftzufuhr gearbeitet. Beim Versuch II wurde mit einer Sperrluftmenge von 300 m³/h, d.h. einem Anteil von 10 % der Sichtluftmenge gearbeitet, während beim Versuch III mit einer Sperrluftmenge von 600 m³/h, d.h. mit 15 % der Sichtluftmenge (400 m³/h) gearbeitet wurde. Während ferner bei den Versuchen I und II die Sichtluftmenge mit 3.000 m³/h gleich groß war, betrug sie beim Versuch III 4.000 m³/h. Weitere Unterschiede bei diesen drei Versuchen sind in den Rotor-Umfangsgeschwindigkeiten zu erkennen, wonach der Rotor beim Versuch I (ohne Sperrluft) mit 31,5 m/s, beim Versuch II mit 12,7 m/s und beim Versuch III mit 25,4 m/s lief. Die Daten für die Korngrößenverteilungen der drei Versuche zeigen besonders die deutlichen Unterschiede, wobei das Steigungsmaß beim Versuch I, d.h. ohne Sperrluftzufuhr, mit n bei 0,74 am niedrigsten war, während das Steigungsmaß n beim Versuch II 0,96 und beim Versuch III 1,23 betrug; dementsprechend ergaben sich Lageparameter d' von 15,2 µm beim Versuch I, von 12,5 µm beim Versuch II und von 10,7 µm beim Versuch III. Dementsprechend wurde bei den Versuchen II und III, d.h. bei den Versuchen mit gezielt gesteuerter Sperrluftzufuhr und damit mit gezielt steuerbarem Bypass-Strom vom Sichtraum zum Abzugskanal eine größere Feinheit (gekennzeichnet durch den jeweiligen Lageparameter d') im abgezogenen Feingut bzw. Fertigprodukt als beim Versuch I erzielt. Diese Sachverhalte werden durch die in Fig.5 eingezeichneten Kurven I, II und III noch besonders anschaulich, d.h. hierdurch wird besonders deutlich, daß mit Hilfe des erfindungsgemäßen Klassierverfahrens die Korngrößen-Verteilungsbreite im abgezogenen Feingut bzw. Fertigprodukt in einem relativ weiten Bereich gesteuert werden kann. Hiernach ist auch leicht vorstellbar, daß bei einer völligen Unterbindung des erwähnten Bypass-Stromes (durch entsprechend große Sperrluftzufuhr) das Feingut eine noch größere Feinheit infolge scharfer Sichtung erhalten kann, daß aber dann die entsprechende Kurve bzw. das entsprechende Steigungsmaß n noch entsprechend steiler als die Kurve III in Fig.5 ausfallen würde. Dieser zuletzt genannte Sachverhalt macht noch deutlicher, daß durch das erfindungsgemäße Klassierverfahren die Korngrößen-Verteilungsbreite im Fertigprodukt bei Anwendung des erfindungsgemäßen Verfahrens in einem besonders weiten Bereich eingestellt werden kann.

## Patentansprüche

1. Verfahren zum Klassieren von zerkleinertem Aufgabegut in einem wenigstens einen angetriebenen Sichtrotor (3) aufweisenden Windsichter (1), wobei
a) Sichtluft (6) und Aufgabegut (7) in einen Sichtraum (8) eingeführt werden,
b) aus diesem Sichtraum Grobgut (11) im wesentlichen nach unten abgeschieden und der zumindest mit Feingut (13) beladene Sichtluftstrom (6a) zunächst vom Rotorumfang her in das Innere des Sichtrotors (3) und dann etwa axial an wenigstens einer Rotorstirnseite (3a) in einen feststehenden Abzugskanal (12) abgesaugt wird,
c) und wobei in eine Ringdichtungszone (14) im Übergangsbereich zwischen Sichtrotor (3) und feststehendem Abzugskanal (12) Sperrluft (20) eingeblasen wird,
**dadurch gekennzeichnet, daß**
d) die Korngrößenverteilung im ausgetragenen Feingut (13) mit Hilfe eines in veränderbarer Größe vom Sichtraum (8) in den Abzugskanal (12) strömenden und mit Sichteraufgabegut oder Sichtergrießen beladenen Bypass-Stromes (17) dadurch eingestellt wird, daß die Größe dieses Bypass-Stromes durch eine Verstellung der Sperrluftzufuhr in ihrer Menge gesteuert wird.

2. Verfahren nach Anspruch 1, **dadurch gekennzeichnet, daß** die Menge der zugeführten Sperrluft in einem Bereich zwischen etwa 5 und 25 %, vorzugsweise zwischen etwa 10 und 20 %, der dem Sichtraum (8) zugeführten Sichtluftmenge einstellbar ist, wobei bei relativ niedriger Feinheit des Feingutes eine kleinere Sperrluftmenge und bei höherer Feinheit des Feingutes eine größere Sperrluftmenge eingestellt wird.

3. Verfahren nach Anspruch 1, **dadurch gekennzeichnet, daß** die Druckhöhe der zugeführten Sperrluft in Anpassung an die Sichterbelastung und den statischen Druck im Abzugskanal (12) für das Sichtluft-Feingut-Gemisch gesteuert wird.

4. Windsichter zum Klassieren von zerkleinertem Aufgabegut, enthaltend
a) wenigstens einen in einem Sichtergehäuse (2) angeordneten, drehend antreibbaren Sichtrotor (3),
b) einen den Sichtrotor (3) umgebenden, mit Sichtluft (6) und Aufgabegut (7) beaufschlagbaren Sichtraum (8),
c) wenigstens einen zumindest teilweise unterhalb des Sichtraumes (8) angeordneten Grobgut-Sammelraum (10),
d) wenigstens einen an eine Stirnseite (3a) des Sichtrotors (3) anschließenden, feststehenden Abzugskanal (12) für den mit Feingut (13) beladenen Sichtluftstrom (6a),
e) eine im Übergangsbereich zwischen Sichtrotor (3) und feststehendem Abzugskanal (12) ausgebildete Ringdichtung (14), die an eine Sperrluftzuführung (15) angeschlossen ist, wobei
f) die Drehzahl des Sichtrotors (3) und/oder die Sichtluftmenge einstellbar sind,
**dadurch gekennzeichnet, daß**
g) eine mit der Sperrluftzuführung (15) zusammenwirkende Steuereinrichtung (16) zur Beeinflussung der Korngrößen-Verteilungsbreite im ausgetragenen Feingut (13) vorgesehen ist, wobei eine Bypassführung den Sichtraum (8) mit dem Abzugskanal (12) über die Ringdichtung (14) verbindet und die an die Ringdichtung angeschlossene Sperrluftzuführung (15) hinsichtlich Sperrluftdruck und/oder -menge derart regelbar ist, daß durch die Bypassführung ein vom Sichtraum (8) ausgehender und mit Sichteraufgabegut oder Sichtergrießen beladener Bypass-Strom (17) mit steuerbarer Größe in den Abzugskanal (12) für das Sichtluft-Feingut-Gemisch einführbar ist.

5. Windsichter nach Anspruch 4, **dadurch gekennzeichnet, daß** die Sperrluftzuführung (15) ein in seiner Zuführmenge und/oder Druckhöhe regelbares Sperrluftgebläse (18) enthält.

6. Windsichter nach Anspruch 5, **dadurch gekennzeichnet, daß** mehrere Sperrluft-Teilleitungen (19a) über den Umfang der Ringdichtung (14) verteilt an diese Ringdichtung angeschlossen sind.

7. Windsichter nach Anspruch 4, **dadurch gekennzeichnet, daß** die Ringdichtung (14) wenigstens ein an der Innenwandung des Abzugskanales (12) befestigtes, ringförmiges, feststehendes Dichtungselement (14a) und/oder wenigstens ein an der entsprechenden Stirnseite (3a) befestigtes, ringförmiges, rotierendes Dichtungselement (14b) aufweist, wobei beide Dichtungselemente im Sinne einer Umlenkung der zugeführten Luftströme (17, 20) zusammengeordnet sind.

8. Windsichter nach Anspruch 7, **dadurch gekennzeichnet, daß** mehrere feststehende und/oder mehrere rotierende Dichtungselemente etwa nach Art einer Labyrinthdichtung ineinandergreifend zusammengeordnet sind.

## Claims

1. Method for grading comminuted charging material in a wind sifter (1) having at least one driven sifting rotor (3),
a) sifting air (6) and charging material (7) being introduced into a sifting chamber (8),
b) coarse material (11) being separated substantially downwards from that sifting chamber and the sifting air stream (6a) charged at least with fine material (13) being sucked initially from the rotor circumference into the inside of the sifting rotor (3) and then approximately axially at at least one end face (3a) of the rotor into a stationary withdrawal duct (12),
c) and blocking air (20) being blown into a ring seal region (14) in the transition region between the sifting rotor (3) and the stationary withdrawal duct (12),
**characterised in that**
d) the grain size distribution in the discharged fine material (13) is adjusted with the aid of a bypass stream (17), which flows in an alterable volume from the sifting chamber (8) into the withdrawal duct (12) and which is charged with sifter charging material or sifter grit, by controlling the volume of that bypass stream by adjustment of the blocking air supply in terms of its amount.

2. Method according to claim 1, **characterised in that** the amount of blocking air supplied can be adjusted in a range of approximately from 5 to 25%, preferably approximately from 10 to 20%, of the amount of sifting air supplied to the sifting chamber (8), a smaller amount of blocking air being adjusted if the fine material has a relatively low degree of fineness and a larger amount of blocking air being adjusted if the fine material has a relatively high degree of fineness.

3. Method according to claim 1, **characterised in that** the pressure level of the blocking air supplied is controlled in accordance with the load on the sifter and the static pressure in the withdrawal duct (12) for the mixture of sifting air and fine material.

4. Wind sifter for grading comminuted charging material, containing
a) at least one sifting rotor (3) which is arranged in a sifter housing (2) and which can be driven in rotation,
b) a sifting chamber (8) which surrounds the sifting rotor (3) and which can be acted upon with sifting air (6) and charging material (7),
c) at least one coarse material collecting chamber (10) arranged at least partially below the sifting chamber (8),
d) at least one stationary withdrawal duct (12) for the sifting air stream (6a) charged with fine material (13), which duct (12) adjoins an end face (3a) of the sifting rotor (3),
e) a ring seal (14) which is formed in the transition region between the sifting rotor (3) and the stationary withdrawal duct (12) and which is connected to a blocking air supply (15),
f) the speed of the sifting rotor (3) and/or the amount of sifting air being adjustable,
**characterised in that**
g) a control device (16) co-operating with the blocking air supply (15) is provided in order to influence the grain size distribution range in the discharged fine material (13), a bypass guide connecting the sifting chamber (8) to the withdrawal duct (12) by way of the ring seal (14) and the blocking air supply (15) connected to the ring seal being adjustable in respect of the pressure and/or the amount of the blocking air in such a manner that a bypass stream (17) leaving the sifting chamber (8) and charged with sifter charging material or sifter grit can be introduced in a controllable volume through the bypass guide into the withdrawal duct (12) for the mixture of sifting air and fine material.

5. Wind sifter according to claim 4, **characterised in that** the blocking air supply (15) contains a blocking air fan (18) which can be regulated in terms of its supply amount and/or pressure level.

6. Wind sifter according to claim 5, **characterised in that** several subsidiary blocking air lines (19a) are distributed over the circumference of the ring seal (14) and are connected to that ring seal.

7. Wind sifter according to claim 4, **characterised in that** the ring seal (14) has at least one annular stationary sealing member (14a) secured to the inner wall of the withdrawal duct (12) and/or at least one annular rotating sealing member (14b) secured to the appropriate end face (3a), the two sealing members being associated with one another in such a manner as to deflect the supplied airstreams (17, 20).

8. Wind sifter according to claim 7, **characterised in that** several stationary and/or several rotating sealing members are associated with one another in such a manner that they engage in one another approximately in the manner of a labyrinth seal.

## Revendications

1. Procédé de séparation de matière de décharge broyée dans un séparateur d'air (1) présentant au moins un rotor de séparation (3) entraîné, où
a) l'air de séparation (6) et la matière de décharge (7) sont introduits dans un espace de séparation (8),
b) de cet espace de séparation, les grosses particules (11) se déposent essentiellement vers le bas, et le courant d'air de séparation (6a) chargé de matière fine (13) est aspiré d'abord de la circonférence du rotor, dans l'intérieur du rotor de séparation (3), puis de manière axiale sur au moins une surface d'attaque du rotor (3a) dans un canal d'évacuation fixe (12) ;
c) et où dans une zone de garniture annulaire (14), dans la zone de transition entre le rotor de séparation (3) et le canal d'évacuation fixe (12), de l'air de contrôle est insufflé,
**caractérisé en ce que**
d) la distribution de la taille des grains dans la matière fine prélevée (13) est ajustée à l'aide d'un courant de dérivation (17) chargé de matière de décharge du séparateur ou de gravier de séparateur et s'écoulant avec une taille variable de l'espace de séparation (8) dans le canal d'évacuation (12), **en ce que** la taille de ce courant de dérivation est réglée par un ajustement de l'amenée d'air de contrôle au niveau de sa quantité.

2. Procédé selon la revendication 1, **caractérisé en ce que** la quantité d'air de contrôle amené est ajustable dans une gamme allant d'environ 5 à 25%, de préférence d'environ 10 à 20%, de la quantité d'air de séparation amené dans l'espace de séparation (8), où pour une finesse relativement faible de la matière fine, on ajuste une quantité plus faible d'air de contrôle et pour une finesse plus élevée de la matière fine, une quantité d'air de contrôle plus élevée.

3. Procédé selon la revendication 1, **caractérisé en ce que** l'amplitude de pression de l'air de contrôle amené est réglée sur la charge du séparateur et de la pression statique dans le canal d'évacuation (12) pour le mélange air de séparation-mélange de matière fine.

4. Séparateur d'air pour la séparation de matière de décharge broyée, contenant
a) au moins un rotor de séparation (3) entraîné de manière à pouvoir entrer en rotation, disposé dans un boîtier de séparateur (2),
b) un espace de séparation (8) entourant le rotor de séparation (3), alimenté en air de séparation (6) et en matière de décharge (7),
c) au moins un espace de collecte des grosses particules (10) disposé au moins partiellement sous l'espace de séparation (8),
d) au moins un canal d'évacuation (12) fixe, adapté sur une surface d'attaque (3a) du rotor de séparation (3), pour le courant d'air de séparation (6a) chargé de la matière fine (13),
e) une garniture annulaire (14) formée dans la zone de transition entre le rotor de séparation (3) et le canal d'évacuation fixe (14), qui est raccordé à une amenée d'air de contrôle (15), où
f) le nombre de tour du rotor de séparation (3) et/ou la quantité d'air de séparation peuvent être ajustés,
**caractérisé en ce que**
g) un dispositif de réglage agissant avec l'amenée d'air de contrôle (15) est prévu pour influencer la largeur de la distribution de la taille des grains dans la matière fine prélevée (13), où une conduite de dérivation de l'espace de séparation (8) est reliée au canal d'évacuation (12) par la garniture annulaire (14) et l'amenée d'air de contrôle (15) adaptée sur la garniture annulaire est réglable en ce qui concerne la pression et/ou la quantité d'air de contrôle, **en ce que** par la conduite de dérivation, un courant de dérivation (17) chargé de la matière de décharge du séparateur ou du gravier de séparateur et partant de l'espace de séparation (8) peut être introduit avec une taille réglable dans le canal d'évacuation (12) pour le mélange air de séparation-matière fine.

5. Séparateur d'air suivant la revendication 4, **caractérisé en ce que** la conduite d'air de contrôle (15) contient une soufflerie d'air de contrôle réglable par sa quantité d'amenée et/ou sa pression.

6. Séparateur d'air suivant la revendication 5, **caractérisé en ce que** plusieurs conduites partielles d'air de contrôle (19a) sont adaptées sur la circonférence de la garniture annulaire (14), de manière répartie sur cette garniture annulaire.

7. Séparateur d'air suivant la revendication 4, **caractérisé en ce que** la garniture annulaire (14) présente au moins un élément étanche (14a) fixe, annulaire, fixé sur la paroi interne du canal d'évacuation (12) et/ou au moins un élément étanche rotatif (14b) annulaire, fixé sur la surface d'attaque supérieure 3a, où les deux éléments étanches sont assemblés dans le sens d'un coude du courant d'air amené (17, 20).

8. Séparateur d'air suivant la revendication 7, **caractérisé en ce que** plusieurs éléments étanches fixes et/ou rotatifs sont assemblés en s'engrenant selon une garniture à labyrinthe.
